# FASCICULE DE BREVET EUROPEEN

(11) **EP 4 357 857 B1**
(45) Date de publication et mention de la délivrance du brevet: **10.06.2026**
(21) Numéro de dépôt: 22202267.5
(22) Date de dépôt: 18.10.2022
(51) Int. Cl.: G04B 17/06, G04B 18/02

(54) **RESSORT-SPIRAL POUR MECANISME RESONATEUR D'HORLOGERIE MUNI DE MOYENS D'AJUSTEMENT DE LA RAIDEUR**
SPIRALFEDER FÜR RESONATORMECHANISMUS EINER UHR MIT MITTELN ZUR EINSTELLUNG DER STEIFIGKEIT
HAIRSPRING FOR TIMEPIECE RESONATOR MECHANISM PROVIDED WITH MEANS FOR ADJUSTING THE STIFFNESS

(43) Date de publication de la demande: 24.04.2024
(73) Titulaire: Omega SA, 2502 Bienne (CH)
(72) Inventeur: HERNANDEZ, Ivan, 1785 Cressier (CH); LE MOAL, Romain, 25130 Villers-le-Lac (FR); FROSIO, Roberto, 2019 Chambrelien (CH); CUSIN, Pierre, 1423 Villars-Burquin (CH)
(74) Mandataire: ICB SA

(56) Documents cités:
- EP-A1- 4 009 115
- EP-B1- 2 138 912
- CH-B1- 703 273

## Description

### Domaine technique de l'invention

L'invention se rapporte à un ressort-spiral pour un mécanisme résonateur d'horlogerie, le ressort-spiral étant muni de moyens de réglages de la raideur dudit ressort-spiral. L'invention se rapporte également à un mécanisme résonateur d'horlogerie muni d'un tel ressort-spiral.

### Arrière-plan technologique

La plupart des montres mécaniques actuelles sont munies d'un balancier-spiral et d'un mécanisme d'échappement à ancre suisse. Le balancier-spiral constitue la base de temps de la montre. On l'appelle aussi résonateur.

L'échappement, quant à lui, remplit deux fonctions principales:
- entretenir les va-et-vient du résonateur ;
- compter ces va-et-vient.

Pour constituer un résonateur mécanique, il faut un élément inertiel, un guidage et un élément de rappel élastique. Traditionnellement, un ressort spiral joue le rôle d'élément de rappel élastique pour l'élément inertiel que constitue un balancier. Ce balancier est guidé en rotation par des pivots qui tournent dans des paliers lisses en rubis.

Le ressort-spiral de balancier doit généralement pouvoir être réglé pour améliorer la précision d'une montre. A cette fin, on utilise des moyens d'ajustement de la raideur du ressort-spiral, telle une raquette pour modifier la longueur effective du ressort. Ainsi, on modifie sa raideur pour ajuster la précision de marche de la montre. Toutefois, l'efficacité d'une raquette traditionnelle pour ajuster la marche reste limitée, et elle n'est pas toujours efficace pour rendre le réglage suffisamment précis, de l'ordre de quelques secondes ou quelques dizaines de secondes par jour.

Pour un ajustement de la marche plus fin, il existe des moyens de réglage comprenant une ou plusieurs vis agencées dans la serge du balancier. En agissant sur les vis, on modifie l'inertie du balancier, qui a comme effet de modifier sa marche.

Cependant, ce mode de réglage n'est pas facile à effectuer, car il perturbe l'équilibrage du balancier, et ne permet quand même pas d'obtenir une finesse du réglage suffisante de la marche de l'oscillateur.

Le document EP 4 009 115 A1 montre un ressort spiral comportant un premier levier joint à l'extrémité du ruban pour pouvoir ajuster un premier effort.

### Résumé de l'invention

Le but de la présente invention est de pallier tout ou partie des inconvénients cités précédemment, en proposant un ressort spiral muni de moyens d'ajustement efficaces et précis, configurés en particulier pour régler la marche d'une pièce d'horlogerie en modifiant la raideur effective dudit spiral.

A cet effet, l'invention se rapporte à un ressort-spiral, notamment pour un mécanisme résonateur d'horlogerie, le ressort-spiral comprenant un ruban flexible enroulé sur lui-même selon plusieurs spires, le ruban ayant une raideur prédéfinie, le ressort-spiral comportant des moyens d'ajustement de sa raideur, les moyens d'ajustement comportant un élément flexible allongé unique agencé en série du ruban, l'élément flexible allongé reliant une extrémité dudit ruban à un support fixe, de manière à ajouter une raideur supplémentaire au ruban, les moyens d'ajustement comportant des moyens de précontrainte pour appliquer au moins deux efforts différents sur l'élément flexible allongé.

L'invention est remarquable en ce que les moyens de précontrainte comportent un premier levier joint à l'extrémité du ruban pour pouvoir ajuster un premier effort, les moyens de précontrainte comportant un deuxième levier également joint à l'extrémité du ruban pour pouvoir ajuster un deuxième effort indépendamment du premier effort.

Grâce à l'invention, on peut modifier la raideur de l'élément flexible allongé, telle une lame flexible. En effet, lorsqu'on applique deux efforts, on arrive à faire varier la raideur de l'élément flexible allongé. Avec un seul effort appliqué, que cela soit une force ou un couple, la raideur de l'élément flexible allongé reste la même. Avec deux forces perpendiculaires sur la lame, longitudinalement et orthogonalement, on obtient une force globale, qui fait varier la raideur de l'élément flexible allongé. Avec une force et un couple, on modifie la raideur également. La combinaison de deux efforts est primordiale pour parvenir à modifier la raideur.

En agissant sur les moyens de précontrainte, on module le niveau d'intensité de la sollicitation, ce qui entraîne une modification de la raideur de l'ensemble comprenant l'élément flexible et le ruban. En effet, l'élément flexible mis en série avec le ruban apporte une raideur supplémentaire, qui se combine à celle du ruban. Ainsi, lorsque les moyens de précontrainte appliquent des efforts variables sur l'élément flexible, ils modifient la raideur de l'élément flexible et donc de l'ensemble comprenant le ruban et l'élément flexible sans modifier la raideur du ruban, quelles que soient les forces variables appliquées sur l'élément flexible allongé.

Autrement dit, on place un élément flexible en série du ruban entre une extrémité du ruban et le support fixe. Cet élément flexible apporte une raideur supplémentaire ajustable entre le ruban et le point d'attache du ruban, et fournit ainsi une flexibilité supplémentaire au résonateur. Ainsi, la raideur effective du résonateur comprend la raideur du ruban et la raideur de l'élément flexible. On applique alors les efforts variables pour pré-contraindre l'élément flexible, de préférence sans pré-contraindre le ruban. En pré-contraignant l'élément flexible, sa raideur change, tandis que la raideur du ruban reste sensiblement inchangée. En changeant la raideur de l'élément flexible, la raideur du résonateur (raideur du ruban et raideur de l'élément flexible change, ce qui modifie par conséquent la marche du résonateur.

Par conséquent, une modification de la rigidité de l'élément flexible modifie la rigidité de l'ensemble du résonateur, et par conséquent règle sa marche de manière fine, ce qui permet d'ajuster précisément la fréquence de la base de temps. On obtient ainsi une grande précision dans le réglage de la marche, car on agit de façon très fine sur un seul élément supplémentaire pour ajuster la rigidité du ressort-spiral.

En outre, les deux leviers permettent chacun d'effectuer un réglage de précontrainte indépendamment l'un de l'autre, de sorte qu'on obtient un réglage plus précis. De plus, si les leviers sont différents l'un de l'autre, on obtient deux réglages d'intensités différentes.

Selon une forme de réalisation particulière de l'invention, le premier effort est fourni, soit par une première force de traction/compression dirigée sensiblement dans la direction longitudinale de l'élément flexible allongé, soit par une première force dirigée sensiblement dans une direction sensiblement orthogonale à la direction longitudinale de l'élément flexible allongé, soit par un premier couple, de préférence un moment de flexion, de manière à faire varier la raideur de l'élément flexible allongé en fonction du niveau de précontrainte.

Selon une forme de réalisation particulière de l'invention, le deuxième effort est fourni soit par une deuxième force de traction/compression dirigée sensiblement dans la direction longitudinale de l'élément flexible allongé, soit par une deuxième force dirigée sensiblement dans une direction sensiblement orthogonale à la direction longitudinale de l'élément flexible allongé, soit par un deuxième couple, de préférence un moment de flexion, de manière à faire varier la raideur de l'élément flexible allongé en fonction du niveau de précontrainte.

Selon une forme de réalisation particulière de l'invention, les moyens de précontrainte sont configurés pour exercer un troisième effort sur l'élément flexible allongé, le troisième effort étant fourni, respectivement au premier effort, soit par une force dirigée sensiblement dans une direction sensiblement orthogonale à la direction longitudinale de l'élément flexible allongé, soit par un couple, de préférence un moment de flexion.

Selon une forme de réalisation particulière de l'invention, les moyens de précontrainte sont configurés pour exercer un troisième effort sur l'élément flexible allongé, le troisième effort étant fourni, respectivement au premier effort, soit par la première force de traction/compression, soit par la première force sensiblement orthogonale, soit par le premier couple. Selon une forme de réalisation particulière de l'invention, le troisième effort est ajustable par le premier levier.

Selon une forme de réalisation particulière de l'invention, le troisième effort est ajustable par le premier levier.

Selon une forme de réalisation particulière de l'invention, les moyens de précontrainte sont configurés pour exercer un quatrième effort sur l'élément flexible allongé, le quatrième effort étant fourni, respectivement au deuxième effort, soit par la deuxième force de traction/compression, soit par la deuxième force sensiblement orthogonale, soit par le deuxième couple.

Selon une forme de réalisation particulière de l'invention, le quatrième effort est ajustable par le deuxième levier.

Selon une forme de réalisation particulière de l'invention, les moyens de précontrainte sont configurés pour exercer un cinquième effort sur l'élément flexible allongé, le cinquième effort étant fourni, respectivement au premier effort et au troisième effort, soit par la première force de traction/compression, soit par la première force sensiblement orthogonale, soit par le premier couple.

Selon une forme de réalisation particulière de l'invention, le cinquième effort est ajustable par le premier levier.

Selon une forme de réalisation particulière de l'invention, les moyens de précontrainte sont configurés pour exercer un sixième effort sur l'élément flexible allongé, le sixième effort étant fourni, respectivement au deuxième et au quatrième effort, soit par la deuxième force de traction/compression, soit par la deuxième force sensiblement orthogonale, soit par le deuxième couple.

Selon une forme de réalisation particulière de l'invention, le sixième effort est ajustable par le deuxième levier.

Selon une forme de réalisation particulière de l'invention, l'élément flexible longitudinal est une lame flexible unique.

Selon une forme de réalisation particulière de l'invention, l'élément flexible est agencé dans un direction radiale du ressort-spiral.

Selon une forme de réalisation particulière de l'invention, le premier et le deuxième levier sont flexibles.

Selon une forme de réalisation particulière de l'invention, le premier et le deuxième sont courbes et entourent au moins en partie le ruban enroulé.

Selon une forme de réalisation particulière de l'invention, le premier et le deuxième levier comprennent une première extrémité libre actionnable par un déplacement de ladite première extrémité libre afin d'appliquer lesdits efforts sur l'élément flexible allongé.

Selon une forme de réalisation particulière de l'invention, le deuxième levier comprend une deuxième extrémité libre actionnable par un déplacement de ladite deuxième extrémité libre afin d'appliquer lesdits efforts sur l'élément flexible allongé.

Selon une forme de réalisation particulière de l'invention, l'extrémité du ruban comprend un appendice, les moyens de précontrainte et l'élément flexible allongé étant joints à l'appendice.

Selon une forme de réalisation particulière de l'invention, la ou les forces longitudinales, et éventuellement le couple, sont ajustables de manière continue par les moyens de précontrainte.

Selon une forme de réalisation particulière de l'invention, l'élément flexible est agencé à une extrémité externe du ruban.

Selon une forme de réalisation particulière de l'invention, l'extrémité du ruban est plus rigide que l'élément flexible allongé et le ruban.

Selon une forme de réalisation particulière de l'invention, l'élément flexible allongé et les leviers sont agencés à une extrémité externe du ruban.

Selon une forme de réalisation particulière de l'invention, l'élément flexible allongé comprend un col flexible.

Selon une forme de réalisation particulière de l'invention, le premier et le deuxième levier sont configurés pour permettre un ajustement du ou des efforts à des intensités différentes.

Selon une forme de réalisation particulière de l'invention, le premier et le deuxième levier ont une raideur ou une section différente l'un de l'autre.

L'invention se rapporte également à un mécanisme résonateur rotatif, notamment pour un mouvement horloger, comportant une masse oscillante et un tel ressort-spiral.

### Brève description des figures :

Les buts, avantages et caractéristiques de la présente invention apparaîtront à la lecture de plusieurs formes de réalisation données uniquement à titre d'exemples non limitatifs, en référence aux dessins annexés dans lesquels :
- la figure 1 représente schématiquement une vue de dessus d'un ressort-spiral selon un mode de réalisation de l'invention, et
- la figure 2 représente schématiquement une vue de dessus agrandie de l'appendice et des efforts appliquées sur l'appendice selon le premier mode de réalisation de l'invention.

### Description détaillée de l'invention

La figure 1 montre une représentation schématique d'un mode de réalisation d'un ressort-spiral 1, notamment pour un mécanisme résonateur d'horlogerie. Ici, le ressort-spiral 1 s'étend sensiblement dans un même plan. Le ressort-spiral 1 comprend un ruban flexible 2 enroulé sur lui-même selon plusieurs spires, le ruban 2 ayant une raideur prédéfinie. Le ressort-spiral 1 comporte des moyens d'ajustement de sa raideur. Par exemple, les moyens d'ajustement sont notamment actionnables lorsque le ressort-spiral 1 est monté sur une platine d'un mouvement d'horlogerie, non représenté sur les figures.

Selon l'invention, les moyens d'ajustement comportent un élément flexible 5 allongé s'étendant longitudinalement, qui est agencé en série du ruban 2, l'élément flexible 5 reliant une extrémité 4 dudit ruban 2 à un support fixe 11. Autrement dit, le ruban 2 est relié au support fixe 11 uniquement par cet élément flexible 5.

L'élément flexible 5 est solidaire d'une des extrémités 4 du ruban 2. Les modes de réalisation décrits ci-dessous comprennent un élément flexible 5 solidaire de l'extrémité externe 4 du ruban 2. L'extrémité interne 19 du ruban 2 est destinée à être assemblée à un support 3 d'une masse oscillante du résonateur 1.

L'élément flexible 5 ajoute une raideur supplémentaire à celle du ruban 2. L'élément flexible 5 a de préférence une raideur supérieure à celle du ruban 2. L'élément flexible 5 est ici agencé dans le prolongement du ruban 2. De préférence, les moyens d'ajustement 5 et le ruban 2 sont monoblocs, voire formés d'une même matière.

En outre, l'extrémité du ruban 2 est ici recourbée perpendiculairement pour former un appendice 9. L'appendice 9 sert de point d'attache, et permet de recevoir des efforts. Il est de préférence sensiblement rigide, c'est-à-dire au moins plus rigide que le ruban 2 et/ou l'élément flexible allongé 5, pour minimiser son influence sur la raideur du ruban 2.

De préférence, l'élément flexible 5 longitudinal est une lame flexible 13, 15 unique reliant l'appendice 9 au support fixe 11, 14.

La lame flexible 13 unique est agencée dans le prolongement de l'appendice 9. La lame flexible 13 unique est disposée dans une direction perpendiculaire à l'extrémité du ruban 2.

Ainsi, la lame flexible 13 unique est agencée selon une direction radiale, de préférence passant par le centre du ressort spiral 1, en position de repos du ressort-spiral 1.

Le ressort-spiral 1 comporte en outre des moyens de précontrainte 6 pour appliquer sur l'élément flexible 5 au moins deux efforts différents, un premier effort et un deuxième effort.

Le premier effort est fourni, soit par une première force de traction/compression dirigée sensiblement dans la direction longitudinale *F*_{*L*1} de l'élément flexible allongé, soit par une première force dirigée sensiblement dans une direction sensiblement orthogonale *F*_{*T*1} à la direction longitudinale de l'élément flexible allongé, soit par un premier couple *M*₁, de préférence un moment de flexion, de manière à faire varier la raideur de l'élément flexible allongé en fonction du niveau de précontrainte.

Le deuxième effort est fourni soit par une deuxième force de traction/compression dirigée sensiblement dans la direction longitudinale *F*_{*L*2} de l'élément flexible allongé, soit par une deuxième force dirigée sensiblement dans une direction sensiblement orthogonale *F*_{*T*2} à la direction longitudinale de l'élément flexible allongé 5, soit par un deuxième couple *M*₂, de préférence un moment de flexion, de manière à faire varier la raideur de l'élément flexible allongé en fonction du niveau de précontrainte.

Dans ce mode de réalisation, le premier fort est la première force longitudinale *F*_{*L*1} de traction-compression, et le deuxième effort est la deuxième force orthogonale *F*_{*T*2}*,* qui sont variables. Les deux forces appartiennent de préférence au plan du ressort-spiral 1. Ainsi, on peut ajuster finement la raideur du ressort spiral 1, notamment pour améliorer la précision de la marche du mouvement.

Les moyens de précontrainte 6 permettent à l'élément flexible 5 de subir un effort de compression ou de traction selon la valeur des forces. Ainsi, on fait varier la raideur de l'élément flexible 5.

On agit seulement sur l'élément flexible 5 pour modifier sa raideur sans agir directement sur le ruban 2. On obtient ainsi encore davantage de précision car un seul élément sert à l'ajustement de la rigidité. Pendant les oscillations, l'extrémité 4 du ruban 2 peut être mobile.

De plus, les efforts, tels les forces longitudinale *F*_{*L*1}, *F*_{*L*2} et orthogonale *F*_{*T*1}*, F*_{*T*2}*,* sont ajustables de manière continue par les moyens de précontrainte 6. Autrement dit, les forces ne sont pas restreintes à des valeurs discrètes. Ainsi, on peut ajuster la raideur de l'élément flexible 5 avec une grande précision.

Les moyens de précontrainte 6 comportent un premier levier 8 joint à l'extrémité externe 4 du ruban 2. Le premier levier 8 est courbe et entoure une partie du ruban 2 enroulé. Le premier levier 8 a une forme de demi-cercle, ou d'arc de cercle d'angle au centre voisin de 180°, joint à l'appendice 9 de l'extrémité 4 du ruban 2.

Le premier levier 8 comprend en outre une première extrémité libre 12 actionnable par un déplacement de ladite première extrémité libre 12, afin d'appliquer lesdits efforts. Le premier levier 8 est de préférence flexible. La première extrémité libre 12 est agencée à l'opposé de l'appendice 9. Le premier levier 8 est de préférence agencé dans le plan du ressort-spiral 1. Le premier levier 8 permet ainsi d'ajuster le premier effort.

Les moyens de précontrainte 6 comportent un deuxième levier 15 joint à l'extrémité externe 4 du ruban 2. Le deuxième levier 15 est courbe et entoure une partie du ruban 2 enroulé, de préférence de l'autre côté du ruban 2 par rapport au premier levier 8. Le deuxième levier 15 a une forme de demi-cercle, ou d'arc de cercle d'angle au centre voisin de 90°, joint à l'appendice 9 de l'extrémité 4 du ruban 2.

Le deuxième levier 15 comprend en outre une deuxième extrémité libre 16 actionnable par un déplacement de ladite première extrémité libre 16, afin d'appliquer lesdits efforts. La deuxième extrémité libre 16 est agencée à l'opposé de l'appendice 9.

Le deuxième levier 16 est de préférence flexible. Le deuxième levier 15 est de préférence agencé dans le plan du ressort-spiral 1. Le deuxième levier 15 permet ainsi d'ajuster le deuxième effort. Ainsi, le premier 8 et le deuxième levier 15 se rejoignent et sont joints au même appendice 9 de la partie recourbée de l'extrémité 4 du ruban 2.

Le premier levier 8 permet d'ajuster le premier effort, tandis que le deuxième levier 15 permet d'ajuster le deuxième effort. Ainsi, les deux efforts sont ajustables indépendamment l'un de l'autre.

Les moyens de précontrainte 6 sont de préférence configurés pour exercer d'autres efforts sur l'élément flexible allongé 5 au moyen du premier 8 et du deuxième levier 15. Chaque levier 8, 15 exerce de préférence plusieurs efforts, indépendamment l'un de l'autre, ici trois efforts simultanément.

Les moyens de précontrainte 6 sont configurés pour exercer un troisième effort sur l'élément flexible allongé. Le troisième effort étant fourni, respectivement au premier effort, soit par la première force de traction/compression *F*_{*L*1}, soit par la première force sensiblement orthogonale *F*_{*T*1}*,* soit par le premier couple *M*₁. Dans ce mode réalisation, le troisième effort est la première force sensiblement orthogonale *F*_{*T*1}*.* Le troisième effort est ajustable grâce au premier levier 8.

Ainsi, le premier levier 8 permet d'ajuster simultanément le premier et le troisième effort.

Les moyens de précontrainte 6 sont en outre configurés pour exercer un quatrième effort sur l'élément flexible allongé 5, le quatrième effort étant fourni, respectivement au deuxième effort, soit par la deuxième force de traction/compression *F*_{*L*1}, soit par la deuxième force sensiblement orthogonale *F*_{*T*2}*,* soit par le deuxième couple *M*₂. Dans ce mode réalisation, le quatrième effort est la deuxième force sensiblement longitudinale *F*_{*L*2}. Le quatrième effort est ajustable grâce au deuxième levier 15.

Les moyens de précontrainte 6 sont encore configurés pour exercer un cinquième effort sur l'élément flexible allongé 5, le cinquième effort étant fourni, respectivement au premier effort et au troisième effort, soit par la première force de traction/compression *F*_{*L*1}, soit par la première force sensiblement orthogonale *F*_{*T*1}*,* soit par le premier couple *M*₁.

Dans ce mode réalisation, le cinquième effort est le premier couple *M*₁. Le cinquième effort est ajustable grâce au premier levier 8. Le cinquième effort est ajustable par le premier levier 8.

Les moyens de précontrainte 6 sont également configurés pour exercer un sixième effort sur l'élément flexible allongé 5, le sixième effort étant fourni, respectivement au deuxième et au quatrième effort, soit par la deuxième force de traction/compression *F*_{*L*2}, soit par la deuxième force sensiblement orthogonale *F*_{*T*2}*,* soit par le deuxième couple *M*₂. Dans ce mode réalisation, le sixième effort est le deuxième couple *M*₂. Le sixième effort est ajustable par le deuxième levier 15.

Dans ce mode de réalisation, les efforts produits par chaque levier 8, 15 sont opposées, sauf pour les forces longitudinales *F*_{*L*1}*, F*_{*L*2} qui ont un sens identique. Cependant, le premier 8 et le deuxième levier 15 ont un effet semblable sur la raideur de l'élément flexible allongé 5. Plus on remonte un levier 8, 15, plus la raideur de l'élément flexible allongé 5 augmente.

Chaque levier permet de modifier individuellement la raideur de l'élément flexible allongé 5, car il fournit au moins deux efforts.

De préférence, le premier 8 et le deuxième levier 18 sont configurés pour permettre un ajustement des efforts qu'il applique à des intensités différentes. Ainsi, un levier permet un ajustement dans une plage de réglage plus large, et l'autre levier permet un ajustement dans une plage de réglage plus fine.

Pour obtenir une différence d'intensité de réglage de la raideur de l'élément flexible allongé 5 entre les deux leviers 8, 15, la section des deux leviers 8, 15 est par exemple choisie différente, ou bien la raideur de chaque levier 8, 15 est choisie différente.

Ainsi, les forces ou couples appliqués sont moindres avec une section ou raideur plus petite, qu'avec une section ou une raideur plus grande, de sorte que les deux leviers 8, 15 permettent de modifier la raideur de l'élément flexible allongé 5 sur deux échelles différentes.

De tels leviers 8, 15 permettent de garder un ressort-spiral 1 avec un encombrement réduit, les dimensions étant restreintes pour pouvoir être inséré dans un mouvement d'horlogerie.

En effet, les moyens de précontrainte 6 ont une forme qui s'accorde avec le ruban 2, de manière à garder des dimensions suffisamment petites, car chaque partie des moyens de précontrainte 6 est proche du ruban 2. La largeur du ressort-spiral 1 est donc peu modifiée par les moyens de précontrainte. Ainsi, le ressort-spiral 1 est suffisamment compact pour pouvoir être inséré facilement dans un mouvement.

Comme le montre la figure 2, l'actionnement du premier levier 8 produit sur l'extrémité 4 du ruban 2 la force longitudinale *F*_{*L*1} dirigée selon l'axe longitudinal de l'élément flexible 5 longitudinal, ainsi qu'une force orthogonale *F*_{*T*1} dirigée selon une direction orthogonale. L'actionnement du premier levier 8 produit en outre un couple ou un moment de flexion *M*₁ sur la lame unique 5, représentée par une flèche courbée.

L'actionnement du deuxième levier 15 produit la force longitudinale *F*_{*L*2} dirigée dans le même sens que la force longitudinale *F*_{*L*1}, la force orthogonale *F*_{*T*2} dirigée dans le sens opposé de la force orthogonale *F*_{*T*1} , et un couple *M*₂ dans le sens inverse du couple *M*₁.

Ainsi, on modifie la raideur de la lame unique 13, et donc de l'ensemble comprenant le ruban 2 et la lame flexible unique 13.

On fait varier les forces longitudinale *F*_{*L*1}, *F*_{*L*2} et orthogonales *F*_{*T*1} , *F*_{*T*2} ainsi que les couples *M*₁, *M*₂ par le déplacement de la première extrémité libre 12 du premier levier 8 et par le déplacement de la deuxième extrémité libre 16 du deuxième levier 15. La première 12 et la deuxième extrémité libre 16 sont de préférence rigides pour faciliter leur actionnement. Ainsi, on fait varier la raideur de l'élément flexible 5 et donc de l'ensemble comprenant l'élément flexible 5 et le ruban 2.

L'invention se rapporte également à un mouvement d'horlogerie comprenant un tel ressort-spiral 1. Le ressort spiral est notamment utilisé pour actionner le mouvement d'un balancier.

Naturellement, l'invention n'est pas limitée aux modes de réalisation décrits en référence aux figures et des variantes pourraient être envisagées sans sortir du cadre de l'invention.

Concernant l'élément longitudinal, les lames flexibles décrites dans les différents modes de réalisation du ressort-spiral, peuvent être des lames flexibles continues, comme cela est généralement le cas dans les figures, ou bien des lames avec des tronçons rigides et des cols flexibles reliant les tronçons.

En outre, la lame flexible unique peut prendre des orientations autres que radiale et orthogonale par rapport au ressort-spiral. Ainsi, elle peut être orientée selon n'importe qu'elle direction comprise entre les directions radiale et orthogonale.

## Revendications

1. Ressort-spiral, notamment pour mécanisme résonateur d'horlogerie, le ressort-spiral (1) comprenant un ruban (2) flexible enroulé sur lui-même selon plusieurs spires, le ruban (2) ayant une raideur prédéfinie, le ressort-spiral (1) comportant des moyens d'ajustement de sa raideur, les moyens d'ajustement comportant un élément flexible allongé (5) unique agencé en série du ruban (2), l'élément flexible allongé (5) reliant une extrémité (4, 19) dudit ruban (2) à un support fixe (11), de manière à ajouter une raideur supplémentaire au ruban (2), l'élément flexible allongé (5) ayant de préférence une raideur supérieure à celle du ruban (2), les moyens d'ajustement comportant des moyens de précontrainte (6) pour appliquer au moins deux efforts différents sur l'élément flexible allongé (5), les moyens de précontrainte (6) comportant un premier levier (8) joint à l'extrémité (4, 19) du ruban (2) pour pouvoir ajuster un premier effort, **caractérisé en ce que** les moyens de précontrainte (6) comportent un deuxième levier (8) également joint à l'extrémité (4, 19) du ruban (2) pour pouvoir ajuster un deuxième effort indépendamment du premier effort.

2. Ressort-spiral selon la revendication 1, **caractérisé en ce que** le premier effort est fourni, soit par une première force de traction/compression dirigée sensiblement dans la direction longitudinale *F*_{*L*1} de l'élément flexible allongé (5), soit par une première force dirigée sensiblement dans une direction sensiblement orthogonale *F*_{*T*1} à la direction longitudinale de l'élément flexible allongé (5), soit par un premier couple *M*₁, de préférence un moment de flexion, de manière à faire varier la raideur de l'élément flexible allongé (5) en fonction du niveau de précontrainte.

3. Ressort-spiral selon la revendication 1 ou 2, **caractérisé en ce que** le deuxième effort est fourni soit par une deuxième force de traction/compression dirigée sensiblement dans la direction longitudinale *F*_{*L*2} de l'élément flexible allongé (5), soit par une deuxième force dirigée sensiblement dans une direction sensiblement orthogonale *F*_{*T*2} à la direction longitudinale de l'élément flexible allongé (5), soit par un deuxième couple *M*₂, de préférence un moment de flexion, de manière à faire varier la raideur de l'élément flexible allongé (5) en fonction du niveau de précontrainte.

4. Ressort-spiral selon l'une, quelconque, des revendications précédentes, **caractérisé en ce que** les moyens de précontrainte (6) sont configurés pour exercer un troisième effort sur l'élément flexible allongé (5), le troisième effort étant fourni, respectivement au premier effort, soit par la première force de traction/compression *F*_{*L*1}, soit par la première force sensiblement orthogonale *F*_{*T*1}*,* soit par le premier couple *M*₁.

5. Ressort-spiral selon la revendication 4, **caractérisé en ce que** le troisième effort est ajustable par le premier levier (8).

6. Ressort-spiral selon l'une, quelconque, des revendications précédentes, lorsqu'elles dépendent de la revendication 3, **caractérisé en ce que** les moyens de précontrainte (6) sont configurés pour exercer un quatrième effort sur l'élément flexible allongé (5), le quatrième effort étant fourni, respectivement au deuxième effort, soit par la deuxième force de traction/compression *F*_{*L*2}, soit par la deuxième force sensiblement orthogonale *F*_{*T*2}*,* soit par le deuxième couple *M*₂.

7. Ressort-spiral selon la revendication 6, **caractérisé en ce que** le quatrième effort est ajustable par le deuxième levier (15).

8. Ressort-spiral selon l'une, quelconque, des revendications précédentes, lorsqu'elles dépendent des revendications 2 et 4, **caractérisé en ce que** les moyens de précontrainte (6) sont configurés pour exercer un cinquième effort sur l'élément flexible allongé (5), le cinquième effort étant fourni, respectivement au premier effort et au troisième effort, soit par la première force de traction/compression *F*_{*L*1}, soit par la première force sensiblement orthogonale *F*_{*T*1}*,* soit par le premier couple *M*₁.

9. Ressort-spiral selon la revendication 8, **caractérisé en ce que** le cinquième effort est ajustable par le premier levier (8).

10. Ressort-spiral selon l'une, quelconque, des revendications précédentes, lorsqu'elles dépendent des revendications 3 et 6, **caractérisé en ce que** les moyens de précontrainte (6) sont configurés pour exercer un sixième effort sur l'élément flexible allongé (5), le sixième effort étant fourni, respectivement au deuxième et au quatrième effort, soit par la deuxième force de traction/compression *F*_{*L*2}, soit par la deuxième force sensiblement orthogonale *F*_{*T*2}*,* soit par le deuxième couple *M*₂.

11. Ressort-spiral selon la revendication 10, **caractérisé en ce que** le sixième effort est ajustable par le deuxième levier (15).

12. Ressort-spiral selon l'une, quelconque, des revendications précédentes, **caractérisé en ce que** l'élément flexible (5) allongé est une lame flexible unique (13).

13. Ressort-spiral selon l'une, quelconque, des revendications précédentes, **caractérisé en ce que** l'élément flexible (5) est agencé dans un direction radiale du ressort-spiral (1).

14. Ressort-spiral selon l'une, quelconque, des revendications précédentes, **caractérisé en ce que** le premier (8) et le deuxième levier (15) sont flexibles.

15. Ressort-spiral selon l'une, quelconque, des revendications précédentes, **caractérisé en ce que** le premier levier (8) comprend une première extrémité libre (12) actionnable par un déplacement de ladite première extrémité libre (12) afin d'appliquer lesdits efforts sur l'élément flexible allongé (5), et le deuxième levier (15) comprend une deuxième extrémité libre (16) actionnable par un déplacement de ladite deuxième extrémité libre (16) afin d'appliquer lesdits efforts sur l'élément flexible allongé (5).

16. Ressort-spiral selon l'une, quelconque, des revendications précédentes, **caractérisé en ce que** le premier (8) et le deuxième levier (15) sont configurés pour permettre un ajustement du ou des efforts à des intensités différentes.

17. Ressort-spiral selon la revendication 16, **caractérisé en ce que** le premier (8) et le deuxième levier (15) ont une section ou une raideur différente l'un de l'autre.

18. Ressort-spiral selon l'une, quelconque, des revendications précédentes, **caractérisé en ce que** le ou les efforts sont ajustables de manière continue par les moyens de précontrainte (6).

19. Ressort-spiral selon l'une, quelconque, des revendications précédentes, **caractérisé en ce que** l'élément flexible (5) et les leviers (8, 15) sont agencés à une extrémité externe (4) du ruban (2).

20. Mécanisme résonateur rotatif, notamment pour un mouvement horloger, comportant une masse oscillante, **caractérisé en ce qu'**il comprend un ressort-spiral (1) selon l'une, quelconque, des revendications précédentes.

## Patentansprüche

1. Spiralfeder, insbesondere für einen Resonatormechanismus eines Uhrwerks, wobei die Spiralfeder (1) ein flexibles Band (2) umfasst, das in mehreren Windungen auf sich selbst gewickelt ist, wobei das Band (2) eine vordefinierte Steifigkeit aufweist und die Spiralfeder (1) Mittel zur Einstellung ihrer Steifigkeit umfasst, wobei die Einstellvorrichtungen ein einziges, in Reihe zum Band (2) angeordnetes, längliches flexibles Element (5) umfassen, wobei das längliche flexible Element (5) ein Ende (4, 19) des Bandes (2) mit einer festen Halterung (11) verbindet, um dem Band (2) eine zusätzliche Steifigkeit zu verleihen, wobei das längliche flexible Element (5) vorzugsweise eine höhere Steifigkeit aufweist als das Band (2), wobei die Einstellvorrichtungen Vorspannmittel (6) umfassen, um mindestens zwei unterschiedliche Kräfte auf das längliche flexible Element (5) auszuüben, wobei die Vorspannmittel (6) einen ersten Hebel (8) umfassen, der mit dem Ende (4, 19) des Bandes (2) verbunden ist, um eine erste Kraft einstellen zu können, **dadurch gekennzeichnet, dass** die Vorspannmittel (6) einen zweiten Hebel (8) umfassen, der ebenfalls mit dem Ende (4, 19) des Bandes (2) verbunden ist, um eine zweite Kraft unabhängig von der ersten Kraft einstellen zu können.

2. Spiralfeder nach Patentanspruch 1, **dadurch gekennzeichnet, dass** die erste Kraft entweder durch eine erste Zug-/Druckkraft F*_{L}*1, die im Wesentlichen in Längsrichtung des langgestreckten flexiblen Elements (5) gerichtet ist, oder durch eine erste Kraft F*_{T}*1, die im Wesentlichen in einer zur Längsrichtung des langgestreckten flexiblen Elements (5) orthogonalen Richtung gerichtet ist, oder durch ein erstes Drehmoment M*₁*, vorzugsweise ein Biegemoment, bereitgestellt wird, um die Steifigkeit des langgestreckten flexiblen Elements (5) in Abhängigkeit vom Grad der Vorspannung zu variieren.

3. Spiralfeder nach Patentanspruch 1 oder 2, **dadurch gekennzeichnet, dass** die zweite Kraft entweder durch eine zweite Zug-/Druckkraft, die im Wesentlichen in der Längsrichtung F*_{L}*2 des länglichen flexiblen Elements (5) gerichtet ist, entweder durch eine zweite Kraft, die im Wesentlichen in einer zur Längsrichtung des langgestreckten flexiblen Elements (5) im Wesentlichen orthogonalen Richtung F*_{T}*2 gerichtet ist, oder durch ein zweites Drehmoment M₂, vorzugsweise ein Biegemoment, bereitgestellt wird, um die Steifigkeit des langgestreckten flexiblen Elements (5) in Abhängigkeit vom Grad der Vorspannung zu variieren.

4. Spiralfeder gemäß einem beliebigen der vorstehenden Patentansprüche, wobei die Vorspannungsmittel (6) so ausgebildet sind, dass sie eine dritte Kraft auf das längliche flexible Element (5) ausüben, wobei die dritte Kraft, ebenso wie die erste Kraft, entweder durch die erste Zug-/Druckkraft F*_{L}*1, durch die erste im Wesentlichen orthogonale Kraft F*_{T}*1, oder durch das erste Drehmoment M*₁* ausgeübt wird.

5. Spiralfeder gemäß Patentanspruch 4, **dadurch gekennzeichnet, dass** die dritte Kraft durch den ersten Hebel (8) einstellbar ist.

6. Spiralfeder gemäß einem beliebigen der vorstehenden Patentansprüche, sofern diese von Patentanspruch 3 abhängen, wobei die Vorspannungsmittel (6) so ausgebildet sind, dass sie eine vierte Kraft auf das langgestreckte flexible Element (5) ausüben, wobei die vierte Kraft, jeweils in Bezug auf die zweite Kraft, entweder durch die zweite Zug-/Druckkraft F*_{L}*2, oder durch die zweite im Wesentlichen orthogonale Kraft F*_{T}*2, oder durch das zweite Drehmoment M*₂*, bereitgestellt wird.

7. Spiralfeder gemäß Patentanspruch 6, **dadurch gekennzeichnet, dass** die vierte Kraft durch den zweiten Hebel (15) einstellbar ist.

8. Spiralfeder gemäß einem beliebigen der vorstehenden Patentansprüche, sofern diese von den Patentansprüchen 2 und 4 abhängen, wobei die Vorspannungsmittel (6) so ausgelegt sind, dass sie eine fünfte Kraft auf das langgestreckte flexible Element (5) ausüben, wobei die fünfte Kraft, je nach der ersten Kraft und der dritten Kraft, entweder durch die erste Zug-/Druckkraft F*_{L}*1, durch die erste im Wesentlichen orthogonale Kraft F*_{T}*1 oder durch das erste Drehmoment M*₁* geliefert wird.

9. Spiralfeder nach Patentanspruch 8, wobei die fünfte Kraft durch den ersten Hebel (8) einstellbar ist.

10. Spiralfeder nach einem beliebigen der vorstehenden Patentansprüche, sofern diese von den Patentansprüchen 3 und 6 abhängen, wobei die Vorspannungsmittel (6) so ausgebildet sind, dass sie eine sechste Kraft auf das langgestreckte flexible Element (5) ausüben, wobei die sechste Kraft, jeweils zur zweiten und zur vierten Kraft, entweder durch die zweite Zug-/Druckkraft F*_{L}*2, durch die zweite im Wesentlichen orthogonale Kraft F*_{T}*2 oder durch das zweite Drehmoment M*₂* bereitgestellt wird.

11. Spiralfeder nach Patentanspruch 10, wobei die sechste Kraft durch den zweiten Hebel (15) einstellbar ist.

12. Spiralfeder nach einem beliebigen der vorstehenden Patentansprüche, wobei das langgestreckte flexible Element (5) ein einzelnes flexibles Federblatt (13) ist.

13. Spiralfeder gemäß einem beliebigen der vorstehenden Patentansprüche, wobei das flexible Element (5) in radialer Richtung der Spiralfeder (1) angeordnet ist.

14. Spiralfeder gemäß einem beliebigen der vorstehenden Patentansprüche, wobei der erste (8) und der zweite Hebel (15) flexibel sind.

15. Spiralfeder gemäß einem beliebigen der vorstehenden Patentansprüche, wobei der erste Hebel (8) ein erstes freies Ende (12) aufweist, das durch eine Bewegung des genannten ersten freien Endes (12) betätigbar ist, um die genannten Kräfte auf das längliche flexible Element (5) auszuüben, und der zweite Hebel (15) ein zweites freies Ende (16) aufweist, das durch eine Bewegung des genannten zweiten freien Endes (16) betätigbar ist, um die genannten Kräfte auf das längliche flexible Element (5) auszuüben.

16. Spiralfeder gemäß einem beliebigen der vorstehenden Patentansprüche, wobei der erste (8) und der zweite Hebel (15) so ausgebildet sind, dass eine Einstellung der Kraft oder Kräfte auf unterschiedliche Intensitäten möglich ist.

17. Spiralfeder nach Patentanspruch 16, wobei der erste (8) und der zweite Hebel (15) einen voneinander unterschiedlichen Querschnitt oder eine voneinander unterschiedliche Steifigkeit aufweisen.

18. Spiralfeder nach einem beliebigen der vorstehenden Patentansprüche, wobei die Kraft oder Kräfte durch die Vorspannmittel (6) kontinuierlich einstellbar sind.

19. Spiralfeder gemäß einem beliebigen der vorstehenden Patentansprüche, wobei das flexible Element (5) und die Hebel (8, 15) an einem äußeren Ende (4) des Bandes (2) angeordnet sind.

20. Rotations-Resonanzmechanismus, insbesondere für ein Uhrwerk, mit einer Schwungmasse, wobei er eine Spiralfeder (1) gemäß einem beliebigen der vorstehenden Patentansprüche umfasst.

## Claims

1. A spiral spring, in particular for a horological resonator mechanism, the spiral spring (1) comprising a flexible strip (2) coiled on itself into several turns, the strip (2) having a predefined stiffness, the spiral spring (1) including means for adjusting its stiffness, the adjustment means including a unique elongate flexible element (5) arranged in series with the strip (2), the elongate flexible element (5) connecting one end (4, 19) of said strip (2) to a fixed support (11), so as to add an additional stiffness to the strip (2), the elongate flexible element (5) preferably having a stiffness higher than that of the strip (2), the adjustment means including prestressing means (6) to apply at least two different efforts on the elongate flexible element (5), the prestressing means (6) including a first lever (8) attached to the end (4, 19) of the strip (2) so as to allow adjusting a first effort, **characterised in that** the prestressing means (6) include a second lever (8) also attached to the end (4, 19) of the strip (2) so as to be able to adjust a second effort independently of the first effort.

2. The spiral spring according to claim 1, **characterised in that** the first effort is imparted, either by a first tensile/compressive force directed substantially in the longitudinal direction *F*_{*L*1} of the elongate flexible element (5), or by a first force directed substantially in a direction substantially orthogonal *F*_{*T*1} to the longitudinal direction of the elongate flexible element (5), or by a first torque *M*₁, preferably a bending moment, so as to make the stiffness of the elongate flexible element (5) vary according to the prestress level.

3. The spiral spring according to claim 1 or 2, **characterised in that** the second effort is imparted either by a second tensile/compressive force directed substantially in the longitudinal direction *F*_{*L*2} of the elongate flexible element (5), or by a second force directed substantially in a direction substantially orthogonal *F*_{*T*2} to the longitudinal direction of the elongate flexible element (5), or by a second torque *M*₂, preferably a bending moment, so as to make the stiffness of the elongate flexible element (5) vary according to the prestress level.

4. The spiral spring according to any one of the preceding claims, **characterised in that** the prestressing means (6) are configured to exert a third effort on the elongate flexible element (5), the third effort being imparted, respectively at the first effort, either by the first tensile/compressive force *F*_{*L*1}*,* or by the substantially orthogonal first force *F*_{*T*1}*,* or by the first torque *M*₁.

5. The spiral spring according to claim 4, **characterised in that** the third effort is adjustable by the first lever (8).

6. The spiral spring according to any one of the preceding claims, when they depend of claims 3,**characterised in that** the prestressing means (6) are configured to exert a fourth effort on the elongate flexible element (5), the fourth effort being imparted, respectively at the second effort, either by the second tensile/compressive force *F*_{*L*2}*,* or by the substantially orthogonal second force *F*_{*T*2}*,* or by the second torque *M*₂.

7. The spiral spring according to claim 6, **characterised in that** the fourth effort is adjustable by the second lever (15).

8. The spiral spring according to any one of the preceding claims, when they depend of claims 2 and 4, **characterised in that** the prestressing means (6) are configured to exert a fifth effort on the elongate flexible element (5), the fifth effort being imparted, respectively at the first effort and at the third effort, either by the first tensile/compressive force *F*_{*L*1}, or by the substantially orthogonal first force *F*_{*T*1}, or by the first torque *M*₁.

9. The spiral spring according to claim 8, **characterised in that** the fifth effort is adjustable by the first lever (8).

10. The spiral spring according to any one of the preceding claims, , when they depend of claims 3 and 6, **characterised in that** the prestressing means (6) are configured to exert a sixth effort on the elongate flexible element (5), the sixth effort being imparted, respectively to the second effort and at the fourth effort, either by the second tensile/compressive force F*_{L}*2, or by the substantially orthogonal second force *F*_{*T*2}*,* or by the second torque *M*₂.

11. The spiral spring according to claim 10, **characterised in that** the sixth effort is adjustable by the second lever (15).

12. The spiral spring according to any one of the preceding claims, **characterised in that** the elongate flexible element (5) is a unique flexible blade (13).

13. The spiral spring according to any one of the preceding claims, **characterised in that** the flexible element (5) is arranged in a radial direction of the spiral spring (1).

14. The spiral spring according to any one of the preceding claims, **characterised in that** the first (8) and second (15) levers are flexible.

15. The spiral spring according to any one of the preceding claims, **characterised in that** the first lever (8) comprises a first free end (12) which can be actuated by a movement of said first free end (12) in order to apply said efforts on the elongate flexible element (5), and the second lever (15) comprises a second free end (16) which can be actuated by a movement of said second free end (16) in order to apply said efforts on the elongate flexible element (5).

16. The spiral spring according to any one of the preceding claims, **characterised in that** the first (8) and second (15) levers are configured to enable an adjustment of the effort(s) at different intensities.

17. The spiral spring according to claim 16, **characterised in that** the first (8) and second (15) levers have a section or a stiffness different from one another.

18. The spiral spring according to any one of the preceding claims, **characterised in that** the effort(s) is/are continuously adjustable by the prestressing means (6).

19. The spiral spring according to any one of the preceding claims, **characterised in that** the flexible element (5) and the levers (8, 15) are arranged at an outer end (4) of the strip (2).

20. A rotary resonator mechanism, in particular for a horological movement, including an oscillating mass, wherein it comprises a spiral spring (1) according to any one of the preceding claims.
